# FASCICULE DE BREVET EUROPEEN

(11) **EP 1 946 612 B1**
(45) Date de publication et mention de la délivrance du brevet: **14.11.2012**
(21) Numéro de dépôt: 06820237.3
(22) Date de dépôt: 18.10.2006
(51) Int. Cl.: H04S 7/00

(54) **INDIVIDUALISATION DE HRTFS UTILISANT UNE MODELISATION PAR ELEMENTS FINIS COUPLEE A UN MODELE CORRECTIF**
HRTFS-INDIVIDUALISIERUNG DURCH MODELLIERUNG MIT FINITEN ELEMENTEN GEKOPPELT MIT EINEM KORREKTURMODELL
HRTFS INDIVIDUALISATION BY A FINITE ELEMENT MODELLING COUPLED WITH A CORRECTIVE MODEL

(30) Priorité: 27.10.2005 FR 0510995
(43) Date de publication de la demande: 23.07.2008
(73) Titulaire: France Télécom, 75015 Paris (FR)
(72) Inventeur: NICOL, Rozenn, F-22450 La Roche Derrien (FR); BUSSON, Sylvain, F-35160 Breteil (FR); LEMAIRE, Vincent, F-22560 Trebeurden (FR)
(74) Mandataire: Cabinet Plasseraud
(86) Numéro de dépôt international: PCT/FR2006/002345
(87) Numéro de publication internationale: WO 2007/048900

(56) Documents cités:
- WO-A-2004/028205
- FR-A- 2 851 877
- US-A1- 2003 138 107
- US-A1- 2005 117 771

## Description

La présente invention concerne la modélisation de fonctions de transfert individuelles dites HRTFs (pour *"Head Related Transfer Functions"),* relatives à l'audition d'un individu dans l'espace tridimensionnel.

L'invention s'inscrit en particulier dans le cadre de services de télécommunication proposant une diffusion du son spatialisée (par exemple une audioconférence entre plusieurs locuteurs, une diffusion de bande annonce de cinéma). Sur des terminaux de télécommunication, notamment mobiles, il est envisagé un rendu sonore avec un casque d'écoute stéréophonique. La technique la plus efficace de positionnement des sources sonores dans l'espace est alors la synthèse binaurale.

La synthèse binaurale repose sur l'utilisation de filtres, dits *"binauraux",* qui reproduisent les fonctions de transfert acoustiques entre la source sonore et les oreilles de l'auditeur. Ces filtres servent à simuler les indices de localisation auditive, indices qui permettent à un auditeur de localiser les sources sonores en situation d'écoute réelle. Ces filtres prennent en compte l'ensemble des phénomènes acoustiques (notamment la diffraction par la tête, les réflexions sur le pavillon de l'oreille et le haut du torse) qui modifient l'onde acoustique dans son trajet entre la source et les oreilles de l'auditeur. Ces phénomènes varient fortement avec la position de la source sonore (principalement avec sa direction) et ces variations permettent à l'auditeur de localiser la source dans l'espace. En effet, ces variations déterminent une sorte de codage acoustique de la position de la source. Le système auditif d'un individu sait, par apprentissage, interpréter ce codage pour localiser les sources sonores. Néanmoins, les phénomènes acoustiques de diffraction/réverbération dépendent tout aussi fortement de la morphologie de l'individu. Une synthèse binaurale de qualité repose donc sur des filtres binauraux qui reproduisent au mieux le codage acoustique que produit naturellement le corps de l'auditeur, en prenant en compte les spécificités individuelles de sa morphologie. Lorsque ces conditions ne sont pas respectées, on observe une dégradation des performances du rendu binaural, qui se traduit notamment par une perception intracrânienne des sources et des confusions avant/arrière. Les sources situées à l'avant sont perçues à l'arrière et vice versa.

Parmi les technologies du son 3D ou de spatialisation sonore, en traitement du signal audio appliqué notamment à la simulation de phénomènes acoustiques et psycho-acoustiques, certaines visent la génération de signaux à diffuser sur haut-parleurs ou sur écouteurs, afin de donner à l'auditeur l'illusion auditive de sources sonores placées à des positions respectives particulières autour de lui. On parle alors de création de sources et d'images sonores virtuelles.

Les techniques binaurales décrites ci-avant sont appliquées au traitement d'un son 3D destiné à une diffusion sur casque à deux oreillettes gauche et droite. Ces techniques visent la reconstruction du champ sonore au niveau des oreilles d'un auditeur, de telle sorte que ses tympans perçoivent un champ sonore pratiquement identique à celui qu'auraient induit les sources réelles dans l'espace 3D. Les techniques binaurales sont donc basées sur une paire de signaux binauraux qui alimentent respectivement les deux écouteurs du casque. Ces signaux binauraux peuvent être obtenus de deux façons :
- par une prise de son directe, au moyen de deux microphones insérés à l'entrée du canal auditif d'un individu ou d'un mannequin à morphologie standard ("*tête artificielle*")*,* ou
- par traitement du signal, en filtrant un signal monophonique par deux filtres binauraux, ces filtres reproduisant les propriétés de la propagation acoustique entre la source placée à une position donnée et les deux oreilles d'un auditeur.

Les techniques binaurales mettant en oeuvre des filtres binauraux définissent le domaine de la synthèse binaurale dans un contexte avantageux de la présente invention. La synthèse binaurale repose sur les filtres binauraux qui modélisent la propagation de l'onde acoustique entre la source et les deux oreilles de l'auditeur. Ces filtres représentent des fonctions de transfert acoustiques appelées HRTFs qui modélisent les transformations engendrées par le torse, la tête et le pavillon de l'auditeur sur le signal provenant d'une source sonore. A chaque position de source sonore est associée une paire de HRTFs (une HRTF pour l'oreille droite, une HRTF pour l'oreille gauche). De plus, les HRTFs portent l'empreinte acoustique de la morphologie de l'individu sur lequel elles ont été mesurées.

Les HRTFs dépendent donc non seulement de la direction du son, mais aussi de l'individu. Elles sont ainsi fonction de la fréquence f, de la position (θ,ϕ) de la source sonore (où l'angle θ représente l'azimut et l'angle ϕ l'élévation), de l'oreille (gauche ou droite) et de l'individu.

De manière classique, les HRTFs sont obtenues par la mesure. On fixe initialement une sélection de directions qui couvrent plus ou moins finement l'ensemble de l'espace entourant l'auditeur. Pour chaque direction, les HRTFs gauche et droite sont mesurées au moyen de microphones insérés à l'entrée du conduit auditif d'un sujet. La mesure doit être réalisée dans une chambre anéchoïque (ou "*chambre sourde*")*.* Au final, si M directions sont mesurées, on obtient, pour un sujet donné, une base de données de 2M fonctions de transfert acoustiques représentant chaque position de l'espace pour chaque oreille.

Dans le contexte avantageux de la synthèse binaurale, l'effet de spatialisation repose sur l'utilisation de HRTFs qui, pour des performances optimales, doivent prendre en compte les phénomènes de propagation acoustique entre la source et les oreilles, mais aussi les spécificités individuelles de la morphologie de l'auditeur. La mesure expérimentale des HRTFs directement sur un individu est, à l'heure actuelle, la solution la plus fiable pour obtenir des filtres binauraux de qualité et réellement individualisés (tenant compte des spécificités individuelles de la morphologie de l'individu). On rappelle qu'il s'agit de mesurer la fonction de transfert entre une source située à une position donnée (θ1, ϕ1) et les deux oreilles du sujet au moyen de microphones placés à l'entrée des conduits auditifs de cette personne.

Toutefois, la mesure de ces fonctions de transfert HRTFs présente quelques difficultés. Elle requiert un équipement spécifique et coûteux (typiquement une chambre sourde, un microphone, un dispositif mécanique de positionnement de sources). Cette opération est longue car il faut notamment mesurer les fonctions de transfert pour un grand nombre de directions afin de couvrir de façon homogène l'ensemble d'une sphère 3D entourant l'auditeur.

Cette mesure des HRTFs devient très difficile, voire impossible, dans le cadre d'applications de la synthèse binaurale destinée au grand public. La mesure des HRTFs pose en fait au moins trois problèmes principaux :
● La mesure des HRTF en elle-même est difficile à mettre en oeuvre, car elle nécessite un équipement spécifique. La mesure doit être réalisée dans une chambre anéchoïque. Elle requiert aussi un dispositif mécanique pour déplacer et piloter le haut-parleur de mesure afin d'effectuer des mesures pour un grand nombre de directions uniformément réparties en azimut et en élévation autour de l'auditeur. En outre, la procédure de mesure dans l'ensemble est pénible pour le sujet, à cause des contraintes imposées au sujet par le système de mesure et à cause de la durée de la mesure.
• Un second problème réside dans la nécessité de mesurer les HRTFs dans un grand nombre de directions pour offrir un échantillonnage spatial suffisant et homogène de la sphère 3D entourant l'auditeur. Plus le nombre de directions mesurées est élevé, plus la durée de la mesure est longue, ce qui accroît l'inconfort du sujet.
• Un troisième problème concerne la mesure d'un individu en particulier. Offrir une synthèse binaurale performante à un individu quelconque suppose d'utiliser ses HRTFs propres, qu'il aura fallu mesurer au préalable, ce qui est en général impossible.

On a donc recherché des solutions nécessitant un minimum de mesures de HRTFs et implémentant davantage des techniques de modélisation. En particulier, on a recherché des modèles mathématiques de HRTFs consistant en une fonction F permettant d'exprimer une HRTF (Y) à partir d'un jeu de paramètres (X) donnés a priori, tels que Y = F(X). Souvent, deux éléments essentiels interviennent :
- la mise au point du modèle mathématique (fonction F), et
- la spécification du jeu de paramètres à appliquer en entrée du modèle.

On présente ci-après l'état de l'art à la connaissance des inventeurs sur les modélisations des HRTFs mises en oeuvre à ce jour, en portant attention au choix des paramètres d'entrée des modèles.

Dans le document US-2003/138107, on a présenté un modèle statistique de HRTFs à partir de données morphologiques. Cette approche part d'une analyse statistique appliquée à une base de données incluant des HRTFs et des données morphologiques. Une analyse en composantes principales est d'abord appliquée d'une part aux HRTFs et d'autre part aux données morphologiques, ce qui permet de décrire l'ensemble des données avec un nombre réduit de composantes. Ensuite, une régression linéaire est effectuée entre les composantes issues de l'analyse en composantes principales des HRTFs et les composantes issues de celle des données morphologiques. On établit ainsi un modèle statistique reliant les données morphologiques aux HRTFs. Il suffit ensuite de mesurer les paramètres morphologiques d'un individu quelconque pour prédire ses HRTFs à partir du modèle statistique obtenu.

Toutefois, ce document prévoit en outre d'enrichir les données morphologiques d'un individu, en entrée du modèle, par quelques HRTFs mesurées sur cet individu et dans des directions respectives spécifiques.

Ainsi, même si le nombre de mesures est restreint dans ce document, il faut encore respecter le protocole de mesure de HRTFs, en particulier prévoir une chambre anéchoïque pour les mesures et positionner strictement les sources à des distances bien précises des microphones qui sont accolés aux oreilles de l'individu.

La mise en oeuvre de la présente invention s'affranchit de telles contraintes.

La présente invention vise à cet effet un procédé de modélisation de fonctions de transfert HRTFs propres à un individu, **selon la revendication 1.**

Ainsi, la présente invention entend tirer parti des avantages de la technique décrite dans le document FR-2 851 877, selon laquelle il est possible de modéliser, grossièrement au moins, les HRTFs d'un individu dont on a mesuré un jeu approprié de paramètres morphologiques. Il s'agit typiquement d'une modélisation par éléments finis, qui revient à estimer, en fonction de leur direction d'origine, les perturbations que subissent les ondes acoustiques lorsqu'elles rencontrent un obstacle correspondant au buste de l'individu. En particulier dans ce document FR-2 851 877, on a proposé de mesurer des dimensions générales de la tête et du torse d'un individu, et de modéliser au moins la tête et le torse de l'individu par des formes géométriques simples (par exemple des ellipsoïdes pour la tête et le torse et un cylindre pour le cou), les dimensions de ces formes simples correspondant aux dimensions mesurées sur l'individu. On applique alors la modélisation par éléments finis à ces formes simples. On obtient des résultats de HRTFs modélisées qui sont satisfaisants dans le sens où les HRTFs obtenues sont au moins différenciables d'un individu à l'autre, en particulier dans les basses et moyennes fréquences acoustiques. Pour les fréquences plus élevées, ce document FR-2 851 877 propose de repérer en outre au moins la position d'une oreille sur la tête de l'individu et préférentiellement la forme du pavillon de l'oreille aussi. Toutefois, la qualité des HRTFs ainsi modélisées restait à parfaire et la présente invention propose à cet effet d'appliquer un modèle correctif, mettant avantageusement en oeuvre un réseau de neurones artificiels, en particulier à l'étape d) de constitution de modèle du procédé ci-avant.

Dès lors qu'une phase de comparaison et apprentissage est mise en oeuvre pour la constitution du modèle, en particulier si un réseau de neurones artificiels est utilisé, il est préférable que les conditions de mesure des paramètres morphologiques soient sensiblement reproductibles au moins entre l'étape de constitution du modèle et l'étape courante menée sur un individu quelconque. Il est aussi préférable que le modèle géométrique simplifié, ainsi que le modèle de calcul par éléments finis, soient reproductibles.

A cet effet, la procédure de mesure des paramètres morphologiques qui est décrite dans FR-2 851 877 peut être reprise ici. Typiquement, on peut prévoir une installation pour l'estimation de fonctions de transfert HRTFs propres à un individu, comportant :
- une cabine de mesure de paramètres morphologiques d'un individu, et
- une unité de traitement capable d'évaluer les HRTFs de l'individu dans une multiplicité de directions de l'espace en appliquant aux paramètres morphologiques de l'individu une modélisation par éléments finis et un modèle correctif basé sur un apprentissage et mettant avantageusement en oeuvre un réseau de neurones artificiels.

La présente invention vise aussi une telle installation.

Avantageusement, l'installation peut être équipée de moyens de prise de vue, selon au moins deux angles différents (par exemple de face et de profil), du buste au moins d'un individu pour en déduire des dimensions générales de sa tête, de son torse, ou autres. A cet effet, la cabine peut comporter, dans une réalisation préférentielle, un étalon de mesure de sorte que les prises de vue fassent apparaître, avec le buste de l'individu, l'étalon de mesure. Des moyens de reconnaissance de forme, par exemple, peuvent permettre ensuite de mesurer les paramètres morphologiques qui interviennent dans la modélisation.

Ainsi, cette installation permet de mettre en oeuvre au moins l'étape courante du procédé au sens de l'invention.

Il suffit alors, dans l'étape courante, de fournir :
- un jeu de paramètres morphologiques d'un individu quelconque, mesurés par exemple avec l'installation décrite ci-avant, et
- au moins une direction choisie parmi une multiplicité de directions dans l'espace et suivant laquelle on souhaite une estimation de HRTFs,
et on obtient des HRTFs modélisées et ajustées pour cette direction choisie.

Dans une réalisation générale, on peut prévoir de modéliser par éléments finis les HRTFs dans toute la multiplicité de directions de l'espace, puis de perfectionner le modèle par comparaison/apprentissage entre toutes ces HRTFs modélisées et toutes les HRTFs mensurées de la première base.

En variante, on peut procéder comme suit.
Il a pu s'avérer que la modélisation des HRTFs par éléments finis soit plus efficace dans certaines directions particulières, au sens où, pour ces directions, les HRTFs modélisées par éléments finis sont plus proches des HRTFs mesurées que pour les autres directions, et ce indépendamment de l'individu. Ainsi, à l'issue de la modélisation par éléments finis, on peut ne conserver finalement que ces HRTFs les mieux modélisées correspondant à des directions privilégiées et mener la comparaison seulement sur ces directions privilégiées.
En revanche, on mènera l'apprentissage sur toute la multiplicité de directions de l'espace.

Ainsi, en termes plus génériques, pour la mise en oeuvre de l'étape de constitution du modèle, à partir desdits paramètres morphologiques de la seconde base de données et par comparaison avec les HRTFs mesurées de la première base de données, on sélectionne des directions privilégiées de l'espace suivant lesquelles la modélisation par éléments finis fournit des HRTFs modélisées proches des HRTFs mesurées suivant ces directions privilégiées, et
- à l'étape c), à partir desdits paramètres morphologiques de la seconde base de données, on applique une modélisation par éléments finis pour obtenir une troisième base de données comportant des HRTFs modélisées, propres et respectives de ladite pluralité d'individus, suivant lesdites directions privilégiées,
- à l'étape d), par comparaison et apprentissage sur les données des première et troisième bases de données, on construit un modèle correctif propre à donner dés HRTFs modélisées et ajustées pour la multiplicité de directions.

En complément ou en variante, on peut supposer que toutes les directions ne sont pas équivalentes en termes d'individualisation et qu'il existe des directions privilégiées qui sont plus "*individuelles*" que les autres, au sens où les HRTFs dans ces directions sont plus riches d'informations individuelles que d'autres. Par exemple, les directions où la contribution du pavillon est plus marquée, voire prépondérante, sont potentiellement des directions fortement individuelles. Il apparaît alors pertinent de focaliser la modélisation par éléments finis sur ces directions, ce qui peut donner alors un autre critère, par exemple complémentaire, de sélection de directions privilégiées des HRTFs modélisées.

La présente invention vise aussi un produit programme d'ordinateur, destiné à être stocké dans une mémoire d'une unité de traitement ou sur un support amovible propre à coopérer avec un lecteur de ladite unité de traitement, ou destiné à être transmis d'un serveur vers ladite unité de traitement. Le programme comporte des instructions sous forme de code informatique pour construire un modèle basé sur un apprentissage et mettant avantageusement en oeuvre un réseau de neurones artificiels, capable de donner des fonctions de transfert HRTFs d'un individu pour une multiplicité de directions, à partir d'un jeu de mesures, effectuées sur cet individu, de paramètres morphologiques de cet individu. Le programme met alors en oeuvre, à partir d'une première base de données incluant une pluralité de HRTFs suivant une multiplicité de directions de l'espace et pour une pluralité d'individus, et une seconde base de données comportant des paramètres morphologiques de ces individus, au moins une modélisation par éléments finis, suivie d'une phase de comparaison/apprentissage.

La présente invention vise aussi un second produit programme d'ordinateur, destiné à être stocké dans une mémoire d'une unité de traitement ou sur un support amovible propre à coopérer avec un lecteur de ladite unité de traitement, ou destiné à être transmis d'un serveur vers ladite unité de traitement. Le programme comporte des instructions sous forme de code informatique pour mettre en oeuvre un modèle basé sur un apprentissage et mettant avantageusement en oeuvre un réseau de neurones artificiels, ce modèle étant capable de donner des fonctions de transfert HRTFs d'un individu pour une multiplicité de directions, à partir d'un jeu de mesures effectuées sur cet individu quelconque, de paramètres morphologiques de cet individu quelconque.

Ainsi, le premier programme décrit ci-avant permet de construire le modèle, tandis que le second programme consiste en des instructions informatiques représentant le modèle lui-même.

D'autres caractéristiques et avantages de l'invention apparaîtront à l'examen de la description détaillée ci-après, et des dessins annexés sur lesquels :
- la figure 1 illustre schématiquement les principales étapes du procédé au sens de l'invention,
- la figure 2 illustre schématiquement les étapes de fonctionnement d'un modèle mettant en oeuvre un réseau de neurones artificiels, pouvant correspondre alors à un organigramme représentant schématiquement le déroulement du second programme informatique décrit ci-avant,
- la figure 3 illustre schématiquement les étapes de construction du modèle, pouvant correspondre alors à un organigramme représentant schématiquement le déroulement du premier programme informatique décrit ci-avant,
- la figure 4a illustre schématiquement la première étape de constitution de modèle dans un procédé au sens de l'invention,
- la figure 4b illustre schématiquement l'étape courante utilisant le modèle constitué dans un procédé au sens de l'invention,
- la figure 4c illustre schématiquement une réalisation avantageuse pour la constitution du modèle précité, et
- la figure 5 représente schématiquement une installation pour la mise en oeuvre de l'invention.

On rappelle tout d'abord, ci-après, le principe de la constitution d'un modèle utilisant une phase de comparaison/apprentissage.

Il s'agit en particulier de calculer les fonctions de transfert HRTFs au moyen d'un modèle mathématique basé sur une fonction F qui permet d'exprimer une fonction de transfert à partir de plusieurs paramètres d'entrée. Plus précisément, si la fonction de transfert cherchée est représentée sous la forme d'un vecteur Y (Y∈ Rⁿ , *n* ∈ℵ) et si les paramètres d'entrée sont décrits sous la forme d'un vecteur X (X ∈ Rⁿ, *m* ∈ ℵ), la fonction F définit la relation suivante : Y = F(X). En d'autres termes, la fonction F permet de déduire une fonction de transfert d'un ensemble donné de paramètres connus a priori. L'intérêt du modèle mathématique réside dans l'utilisation de paramètres d'entrée qu'il est facile d'acquérir pour un individu quelconque, en gardant à l'esprit toutefois que leur relation avec la fonction de transfert n'est pas forcément directe ou évidente. Le modèle mathématique doit en particulier être capable d'extraire l'information plus ou moins cachée dans les paramètres d'entrée afin d'en déduire la fonction de transfert cherchée. Le procédé de l'invention repose essentiellement sur deux points :
- la définition de la fonction F,
- la détermination des paramètres d'entrée X.

Le modèle mathématique des HRTFs repose sur une fonction F permettant d'exprimer une HRTF à partir d'un nombre donné de paramètres d'entrée. Les paramètres d'entrée sont regroupés dans un vecteur X ( X ∈ R^{m}, *m* ∈ ℵ) qui constitue donc le vecteur d'entrée de la fonction F. Le vecteur de sortie de la fonction est une HRTF qui est représentée par un vecteur Y (Y ∈ Rⁿ, *n* ∈ ℵ). Par exemple, ce vecteur Y peut être constitué de coefficients fréquentiels décrivant le module du spectre de la fonction de transfert définie par la HRTF. De manière équivalente, Y peut être constitué :
- de coefficients temporels décrivant la réponse impulsionnelle associée à la fonction de transfert définie par la HRTF,
- ou de coefficients fréquentiels décrivant le spectre complexe de la fonction de transfert définie par la HRTF.

La fonction F est donc une fonction de R^{m} dans Rⁿ.

Le problème de la modélisation consiste à déterminer la fonction F, en association avec un jeu pertinent de paramètres (X), telle que toute HRTF (Y) soit solution de : Y = F(X).

Spécifiquement pour l'estimation des HRTFs d'un individu, le vecteur d'entrée X du modèle contient principalement des informations relatives à :
- la direction dans laquelle on désire calculer une HRTF, préférentiellement sous la forme d'un angle d'azimut (θ) et d'un angle d'élévation (ϕ),
- et des paramètres "*individuels*" (tels que des HRTFs estimées à partir des paramètres morphologiques de l'individu et par une modélisation par éléments finis dans toutes ou quelques directions seulement de l'espace, comme on le verra plus loin), ces paramètres individuels (correspondant indirectement donc aux paramètres morphologiques) étant destinés à apporter au modèle des informations relatives aux spécificités de l'individu dont on désire calculer les HRTFs.

Le vecteur de sortie Y du modèle est constitué de coefficients associés à une représentation donnée d'une HRTF. Comme indiqué ci-avant, le vecteur Y peut correspondre aux coefficients fréquentiels décrivant le module du spectre d'une HRTF, mais d'autres représentations peuvent être considérées (analyse en composantes principales, filtre IIR, ou autres).

Comme représenté sur la figure 1, le modèle est appliqué ici à des fins de correction et optionnellement d'interpolation. Des paramètres morphologiques tels que les dimensions de la tête Dim^{H} et/ou du torse Dim^{T} d'un individu sont mesurés sur cet individu (étape E10). On en déduit par modélisation par éléments finis (étape E11) des HRTFs estimées HRTF_{g}(*θ*ᵢ,*Φ*ⱼ) pour tout ou partie des directions de l'espace (étape E12). Le modèle correctif basé sur un réseau de neurones artificiels est alors utilisé (étape E13) pour calculer les HRTFs corrigées HRTF_{c}(*θ*ᵢ,*Φ*ⱼ) de cet individu dans toutes les directions (sur 360°) couvrant toute la sphère 3D (étape E14), et ce, par comparaison avec une première base de données de mesures réelles des HRTFs de ce même individu (notées HRTFₘ(*θ*ᵢ,*Φⱼ*)) dans toute la sphère 3D (étape E15 de la figure 1). Les HRTFs précédemment estimées sont donc utilisées comme paramètres d'entrée du modèle correctif de l'étape E13, et les HRTFs précédemment mesurées E15 sont utilisées comme paramètre de comparaison en entrée aussi du modèle correctif de l'étape E13. De manière générale, la modélisation basée sur un réseau de neurones artificiels consiste essentiellement à :
- déterminer la fonction F qui approche au mieux la relation entre X et Y,
- déterminer le jeu X de paramètres d'entrée le mieux adapté, en relation avec la fonction F, notamment en termes de qualité et de quantité des informations apportées par les paramètres et qui pourront être exploitées par le modèle utilisé.

La détermination de F et du vecteur X ne sont bien évidemment pas indépendants.

Il existe une grande variété de procédés mathématiques pour déterminer ces deux entités F et X. Le procédé de l'invention est préférentiellement basé sur des algorithmes d'apprentissage statistique et, dans un mode de réalisation préféré, sur des algorithmes du type à réseaux de neurones artificiels. Ces algorithmes sont brièvement présentés ci-après.

Les algorithmes d'apprentissage statistique sont des outils de prédiction des processus statistiques. Ils ont été utilisés avec succès pour la prédiction de processus pour lesquels on peut identifier plusieurs variables explicatives. Les réseaux de neurones artificiels définissent une catégorie particulière de ces algorithmes. L'intérêt des réseaux de neurones réside dans leur capacité à capter les dépendances de haut niveau, c'est-à-dire des dépendances qui impliquent plusieurs variables à la fois. La prédiction du processus tire profit de la connaissance et de l'exploitation de dépendances de haut niveau. Il existe une grande variété de domaines applicatifs des réseaux de neurones, notamment dans les techniques financières pour prédire les fluctuations de marché, en pharmaceutique, dans le domaine bancaire pour la détection des fraudes sur les cartes de crédit, dans le marketing pour prévoir le comportement des consommateurs, ou autres. Les réseaux de neurones sont souvent considérés comme des prédicteurs universels, au sens où ils sont capables de prédire des données quelconques à partir de variables explicatives quelconques, dès lors que le nombre d'unités cachées est suffisant. En d'autres termes, ils permettent de modéliser une fonction mathématique quelconque de R^{m} dans Rⁿ, si le nombre d'unités cachées est suffisant.

En référence à la figure 2; un réseau de neurones se compose de trois couches : une couche d'entrée 10, une couche cachée 11 et une couche de sortie 12. La couche d'entrée 11 correspond aux variables explicatives, c'est-à-dire les variables d'entrée (le vecteur X précité), à partir desquelles s'effectue la prédiction, et qui sera décrit en détail plus loin. La couche de sortie 12 définit les valeurs prédites (le vecteur Y précité).

Dans la couche cachée, une première étape 111 consiste à calculer des combinaisons linéaires des variables explicatives de façon à combiner les informations provenant potentiellement de plusieurs variables. Une seconde étape 112 peut consister à appliquer une transformation non linéaire (par exemple une fonction du type "*tangente hyperbolique*") à chacune des combinaisons linéaires afin d'obtenir les valeurs des unités cachées ou neurones qui constituent la couche cachée. Cette transformation non linéaire définit la fonction d'activation des neurones. Enfin, les unités cachées sont recombinées linéairement, à l'étape 113, afin de calculer la valeur prédite par le réseau de neurones.

Initialement, la mise au point d'un réseau de neurones passe par trois opérations :
- l'apprentissage, consistant à optimiser, pour une architecture donnée du réseau de neurones, les paramètres du réseau à partir d'une série d'exemples d'entraînement (formant l'ensemble d'apprentissage), à partir desquels le réseau de neurones cherche à minimiser son erreur de prédiction ;
- la procédure de validation, menée en parallèle de l'apprentissage et destinée à optimiser l'architecture du réseau, afin que le réseau de neurones ne sur-apprenne pas l'ensemble d'apprentissage. Le réseau ne modélise que les relations fondamentales de dépendance et ne cherche pas à reproduire des relations qui ne sont dues qu'à des fluctuations statistiques de l'ensemble d'apprentissage. En complément de l'erreur d'apprentissage, une erreur de prédiction est ainsi évaluée sur des exemples issus d'un ensemble de validation, qui est distinct de l'ensemble d'apprentissage. Cette erreur définit l'erreur de validation. Par exemple, elle commence par décroître lorsqu'on augmente le nombre de couches cachées, atteint un minimum, puis croît lorsque le nombre de couches cachées devient trop important. Le minimum définit donc un nombre optimal de couches cachées du réseau ;
- le calcul de l'erreur de prédiction finale, sur un troisième ensemble de test, distinct des deux ensembles précédents.

Il existe différentes catégories de réseau de neurones se distinguant par leur architecture (type d'interconnexion entre neurones, choix des fonctions d'activation, ou autres) et le mode d'apprentissage utilisé.

Les réseaux de neurones ne sont pas utilisés qu'à des fins de prédiction. Ils sont également utilisés pour la classification et/ou le regroupement de données (en anglais "*clustering*") dans une perspective de réduction d'information. En effet, un réseau de neurones est capable, dans un ensemble de données, d'identifier des caractéristiques communes entre les éléments de cet ensemble, pour les regrouper ensuite en fonction de leur ressemblance. A chaque groupe ainsi constitué est associé ensuite un élément représentatif de l'information contenue dans le groupe, dit "*représentant*". On peut alors substituer ce représentant à l'ensemble du groupe. L'ensemble des données peut ainsi être décrit au moyen d'un nombre réduit d'éléments, ce qui constitue une réduction de données. Les cartes de Kohonen ou cartes auto-organisatrices (en anglais SOM pour "*Self Organizing Map*") peuvent être des réseaux de neurones dédiés à cette tâche de regroupement.

Une question s'est posée par rapport au fait de choisir toutes les HRTFs, grossièrement estimées par la modélisation par éléments finis, en entrée du modèle à réseau de neurones artificiels 11 ou si seulement quelques HRTFs estimées dans des directions privilégiées pouvaient être utiles, comme indiqué ci-avant.

On rappelle encore que les HRTFs grossièrement estimées peuvent être déterminées à partir d'une modélisation par éléments finis en considérant par exemple des formes géométriques simples pour la tête, le torse, le cou, ou autres d'un individu, tel que décrit dans le document FR-2 851 877, sans reprendre cette description en détail ici.

La méthode qui semblait la plus immédiate consistait en une sélection uniforme dans laquelle on choisissait un sous-ensemble de directions de HRTFs grossièrement estimées en cherchant à couvrir de la manière la plus homogène et régulière possible l'ensemble de la sphère 3D. Cette méthode reposait sur un échantillonnage régulier de la sphère 3D. Or, il s'est avéré que les HRTFs ne variaient pas de façon uniforme en fonction de la direction. De ce point de vue, une sélection uniforme des HRTFs n'était pas réellement optimale.

Une méthode plus prometteuse consistait à appliquer la technique de regroupement précitée ("*clustering*") afin d'identifier les directions des HRTFs les plus *"pertinentes",* c'est-à-dire les mieux représentatives des caractéristiques des HRTFs observées sur l'ensemble de la sphère 3D. Lorsqu'elle est appliquée à la détermination des HRTFs d'un individu, cette technique de regroupement peut consister :
- dans une première étape, à identifier les redondances entre les HRTFs de directions voisines,
- dans une seconde étape, à regrouper les HRTFs selon un critère de ressemblance,
- dans une troisième étape, l'ensemble de la sphère 3D entourant l'auditeur est ainsi subdivisé en un nombre réduit de zones qui correspondent aux différents groupes de HRTFs précédemment identifiés, et
- dans une quatrième étape, à chaque groupe est associée une HRTF qui est considérée comme le représentant du groupe.

Cette HRTF "*représentante"* est l'une des HRTFs du regroupement et elle est sélectionnée comme la HRTF minimisant un critère de distance avec toutes les autres HRTFs du groupe. La HRTF représentante contient l'essentiel de l'information des HRTFs du groupe. Au final, l'ensemble des HRTFs représentantes ainsi obtenues constitue une description compacte des propriétés des HRTFs pour toute la sphère 3D.

Cette technique avait donné de bons résultats quant au modèle. Le premier résultat est une réduction de données. La procédure de clustering apporte en outre une information supplémentaire quant aux directions associées aux HRTFs représentantes, cette information permettant de définir une sélection de HRTFs destinées à alimenter l'entrée du modèle de calcul de HRTFs. Cette sélection est a priori non uniforme, mais plus efficace, et garantit une meilleure "*représentativité*" de l'ensemble de la sphère 3D.

Néanmoins, il est apparu aux inventeurs que la plus grande sélectivité apportant un "*clustering*" efficace était observée entre morphotypes distincts d'individus, plutôt qu'entre directions distinctes de HRTFs. Les inventeurs ont alors privilégié l'exhaustivité de la base de données des paramètres morphologiques, en particulier en choisissant une grande variété de morphotypes. Il a été préféré alors de déduire de cette base une nouvelle base contenant les HRTFs modélisées par éléments finis pour tous ces individus et dans toutes les directions de l'espace. Ce sont ces HRTFs qui sont alors fournies en entrée du modèle correctif illustré par l'étape 11 de la figure 2.

Préférentiellement, l'invention utilise des algorithmes d'apprentissage statistique de type "*réseau de neurones artificiels*", en tant qu'outil de modélisation pour le calcul correctif des HRTFs (par exemple avec un réseau de neurone de type "*Multi Layer Perceptron"* ou MLP). Les paramètres d'entrée du réseau dé neurones sont au minimum l'angle d'azimut (θ1) et d'élévation (ϕ1) spécifiant la direction d'une HRTF à calculer, et les HRTFs grossièrement estimées au moyen du modèle par éléments finis.

Les paramètres de sortie du modèle sont alors les coefficients du vecteur décrivant la HRTF pour la direction (θ1, ϕ1) et pour l'individu dont on avait estimé les HRTFs par la modélisation par éléments finis.

En se référant à nouveau à la figure 2, le principe du calcul des HRTFs par la mise en oeuvre d'un réseau de neurones artificiels (par exemple de type MLP) se compose :
- de la couche d'entrée 10 constituée des paramètres d'entrée incluant alors :
   o les HRTFs grossièrement estimées et notées HRTF9(*φ*ᵢ, θᵢ), avec i compris entre 1 et n,
   o les directions pour lesquelles on veut calculer les HRTFs, spécifiées préférentiellement sous la forme d'un angle d'élévation (ϕⱼ^{cal}) et un angle d'azimut (θⱼ^{cal}), avec j compris entre 1 et N, N pouvant être différent et en particulier plus grand que n,
- de la couche de sortie 12 donnant les HRTFs corrigées de l'individu dans les directions (ϕⱼ^{cal}, θⱼ^{cal}) spécifiées en entrée, et
- d'une ou plusieurs couches cachées 11 qui vont chercher, en ajustant les poids et les fonctions d'activation des neurones, à modéliser au mieux les relations entre la couche d'entrée et la couche de sortie.

En se référant maintenant à la figure 3, la mise en oeuvre d'un réseau de neurones passe par trois étapes :
- la phase d'apprentissage 21,
- la phase de validation 22, et
- la phase de test 23.

Pour mener à bien ces trois phases, on dispose initialement d'une base de données 20 de HRTFs grossièrement estimées sur un ou plusieurs individus. Ainsi, on comprendra qu'une étape préalable de collecte de mesures de paramètres morphologiques de plusieurs individus et, de là, de leurs HRTFs grossièrement estimées dans toutes les directions de l'espace est mise en oeuvre. C'est ainsi que l'on constitue la base de données 20.

Cette base de données 20 est décomposée en trois ensembles distincts :
- un ensemble d'apprentissage (APPR),
- un ensemble de validation (VALID),
- un ensemble de test (TEST).

Pour la phase d'apprentissage 21, on dispose de couples combinant :
- un vecteur d'entrée X (décrivant la direction de la HRTF à calculer et les paramètres individuels tels que l'estimation grossière des HRTFs dans toutes ou quelques directions),
- et un vecteur de sortie Y (correspondant à la HRTF que doit estimer au mieux le réseau de neurones).

L'apprentissage consiste, pour chaque couple ainsi formé issu de l'ensemble d'apprentissage :
- à optimiser le réseau de neurones (en termes des poids et des fonctions d'activation des neurones),
- et à comparer le résultat obtenu par le réseau de neurones et le résultat attendu (correspondant à une HRTF réellement mesurée sur l'individu et stockée dans la première base de données précitée, comme illustré par la référence E15 de la figure 1), de façon à minimiser un critère d'erreur donné.

Un risque de la phase d'apprentissage est le sur-apprentissage qui se traduit comme suit : le réseau de neurones apprend "*par coeur*" l'ensemble d'apprentissage et cherche à reproduire des variations propres à l'ensemble d'apprentissage, alors qu'elles n'existent pas au niveau global. Pour éviter le sur-apprentissage, la phase de validation 22 est menée conjointement à la phase d'apprentissage 21. Elle consiste à évaluer l'erreur de prédiction du réseau de neurones sur un ensemble de validation (distinct de l'ensemble d'apprentissage), ce qui définit l'erreur de validation. Au cours de l'apprentissage, l'erreur de validation commence par décroître, puis se remet à croître lorsque le sur-apprentissage se manifeste. Le minimum de l'erreur de validation détermine donc la fin de l'apprentissage.

En fait, cette observation retentit directement sur le nombre de HRTFs estimées à fournir en entrée du modèle, après la phase d'apprentissage. On retiendra alors qu'une caractéristique optionnelle avantageuse prévoit de déterminer un nombre optimum de HRTFs grossièrement estimées à fournir en entrée du modèle.

La phase de test est menée une fois l'apprentissage terminé et consiste à évaluer l'erreur de prédiction sur l'ensemble de test. Cette erreur, dite *"erreur de test*", décrit finalement les performances finales du réseau de neurones.

A l'issue de ces trois phases, on dispose d'un réseau de neurones opérationnel, auquel il suffit de soumettre des paramètres d'entrée pour obtenir les HRTFs d'un individu quelconque dans une direction quelconque. Ainsi, en référence à la figure 4a, le procédé illustré à titre d'exemple comporte donc une étape a) au cours de laquelle on constitue une base de données 20 en mesurant une pluralité de HRTFs dans une multiplicité de directions de l'espace et pour une pluralité d'individus. Cette étape de mesure référencée 40 sur la figure 4a consiste à collecter les mesures de HRTFs dans N directions de l'espace, pour M individus préférentiellement de morphologie (ou de "*morphotype*") différente, pour obtenir une base de données exhaustives selon les spécificités des individus. Plus généralement, plus le nombre d'individus pris en compte lors de l'apprentissage est élevé et meilleures sont les performances du réseau de neurones, notamment en termes "*d'universalité*".

L'étape b) suivante consiste en l'apprentissage du modèle en utilisant cette base de données 20 et une autre base de données 41 comportant des HRTFs grossièrement estimées à partir d'une modélisation par éléments finis 49 (ou "BEM") appliquée aux paramètres morphologiques 48 propres aux mêmes individus. On choisit arbitrairement, à l'étape 41, des directions i représentatives de HRTFs en nombre restreint n (avec n<N). Cette étape 41 sera décrite en détail plus loin, en référence à la figure 4c. On mène ensuite les trois phases d'apprentissage 21, de validation 22 et de test 23, pour construire le modèle à l'étape 44. On notera qu'il est possible d'ajuster le nombre de HRTFs grossièrement estimées pour éviter le phénomène de sur-apprentissage décrit ci-avant. Ainsi, on peut déterminer un nombre optimum Nopt de HRTFs grossièrement estimées et qui sont nécessaires au bon fonctionnement du modèle (étape 42) et adopter ce nombre optimum (étape 43) pour la définition du modèle. On obtient finalement le réseau de neurones 44 pour le calcul des HRTFs. Le réseau de neurones 44 est alors capable de calculer les HRTFs de n'importe quel individu, dans n'importe quelle direction, dès lors qu'on dispose de quelques paramètres morphologiques de l'individu. En référence à la figure 4c, on précise maintenant un aspect optionnel de l'invention pour une réalisation préférée de l'apprentissage du modèle. En fait, la base de données 20 doit être constituée dans des conditions les plus classiques et les plus standard pour offrir, en sortie du modèle, des HRTFs de qualité qui pourront être appliquées à des dispositifs de restitution en offrant un confort d'écoute satisfaisant.

En revanche, il est effectué un second type de mesures 48, effectué sur les mêmes individus que ceux sur lesquels les mesures constituant la base de données 20 de HRTFs mesurées ont été menées, et consistant à relever des paramètres morphologiques de ces M individus (dimensions de la tête, du torse, du cou, position et forme des oreilles, etc). A chaque jeu de paramètres morphologiques morphⱼ d'un individu j, on applique une modélisation par éléments finis 49 pour obtenir des HRTFs estimées dans au moins une partie des directions de l'espace.

Par ailleurs, au cours d'une étape 50, on précise, en entrée du modèle, dans quelles directions (*φ*ⱼ^{cal}, θⱼ^{cal}) les HRTFs devront être calculées. Préférentiellement, il s'agira bien entendu du plus grand nombre possible de directions de l'espace 3D. Une version du modèle 44b, en état d'apprentissage, calcule les HRTFs corrigées dans ces directions (*φ*ⱼ^{cal}, θⱼ^{Cal}) à partir des HRTFs grossièrement estimées , dans une étape suivante 46b. Le modèle compare ces HRTFs calculées et corrigées aux HRTFs de la base de données 20 dans les mêmes directions (*φ*ⱼ^{cal}, θⱼ^{cal}). Si l'écart est jugé trop grand (flèche N), le modèle en apprentissage 44b est perfectionné jusqu'à ce que cet écart soit réduit à une erreur acceptable (flèche O) : le modèle devient alors définitif (étape de fin 44).

En référence à la figure 5, on décrit maintenant un exemple d'installation pour la réalisation des mesures de paramètres morphologiques qui vont être utilisés pour déterminer les HRTFs modélisées et corrigées. L'individu IND est placé dans une cabine CAB. Il dispose son buste préférentiellement par rapport à un repère sommital REP1 et un repère frontal REP2 prévus dans la cabine CAB. Cette réalisation permet de maintenir l'individu IND en étant positionné correctement par rapport à deux moyens de prise de vue S₁ et S₂ selon deux angles distincts *φ*1 et *φ*2 et, par conséquent, pour obtenir une topographie 3D de son buste, avec en particulier les dimensions de la tête, du torse, du cou, etc., de l'individu.

Avantageusement, la cabine comporte un étalon de mesure ETA qui va servir d'échelle pour la mesure de ces dimensions. En particulier, les moyens de prise de vue S₁ et S₂ incorporent, dans leur champ, l'étalon de mesure ETA avec le buste de l'individu IND.

En se référant à nouveau à la figure 5, les prises de vues peuvent être analysées par des moyens de reconnaissance de forme pour mesurer les paramètres morphologiques de l'individu. En pratique, des signaux d'image sont recueillis par une interface 51 d'une unité centrale UC, qui les convertit en données numériques. Ces données sont ensuite traitées pour déterminer les paramètres morphologiques 48 et, de là, les HRTFs grossières par application du modèle BEM (étape 49). Enfin, ces HRTFs grossièrement estimées sont traitées par le modèle 44 à base de réseau de neurones artificiels. Le modèle 44 peut être stocké sous la forme d'un produit programme d'ordinateur dans une mémoire de l'unité centrale UC. Les HRTFs calculées pour toutes les directions de l'espace que donne le modèle peuvent ensuite être stockées en mémoire 52 ou enregistrées sur un support amovible (sur disquette ou gravées sur CD-ROM) ou encore communiquées via un réseau tel qu'Internet ou équivalent.

On indique toutefois que le protocole de mesure des paramètres morphologiques, d'une part, et des HRTFs mesurées dans la base 20, d'autre part, doit préférentiellement être défini au préalable et être suivi sensiblement de la même manière, pour tous les individus. Le réseau de neurones ainsi obtenu est capable de calculer les HRTFs de n'importe quel individu, dans n'importe quelle direction, dès lors qu'on dispose des mesures de ses paramètres morphologiques.

Bien entendu, la présente invention ne se limite pas à la forme de réalisation décrite ci-avant à titre d'exemple ; elle s'étend à d'autres variantes.

Par exemple, au lieu de prévoir deux prises de vue pour mesurer les paramètres morphologiques, on peut prévoir une lecture laser en 3D du buste d'un individu.

## Revendications

1. Procédé de modélisation de fonctions de transfert HRTFs propres à un individu, dans lequel on prévoit :
* une étape initiale de constitution de modèle dans laquelle :
a) on constitue une première base de données incluant une pluralité de HRTFs mesurées suivant une multiplicité de directions de l'espace et pour une pluralité d'individus,
b) on constitue une seconde base de données incluant des paramètres morphologiques propres et respectifs de ladite pluralité d'individus,
c) à partir desdits paramètres morphologiques de la seconde base de données, on applique une modélisation par éléments finis pour obtenir une troisième base de données comportant des HRTFs modélisées, propres et respectives de ladite pluralité d'individus,
d) par comparaison et apprentissage sur les données des première et troisième bases de données, on construit un modèle correctif propre à donner des HRTFs modélisées et ajustées pour ladite multiplicité de directions,
* et une étape courante de détermination des HRTFs dans ladite multiplicité de directions, pour un individu quelconque, dans laquelle :
e) on mesure des paramètres morphologiques de l'individu quelconque, et
f) on obtient des HRTFs modélisées et corrigées de l'individu quelconque par application de la modélisation par éléments finis et dudit modèle correctif aux paramètres morphologiques de l'individu quelconque, **caractérisé en ce que** la troisième base de données, obtenue à l'étape c), comporte des HRTFs modélisées suivant des directions privilégiées de l'espace, sélectionnées parmi ladite multiplicité de directions.

2. Procédé selon la revendication 1, dans lequel :
- les conditions de mesure des paramètres morphologiques sont sensiblement reproductibles au moins entre l'étape de constitution de modèle et l'étape courante menée sur un individu quelconque.

3. Procédé selon l'un des revendications 1 et 2, dans lequel :
- on mesure au moins des dimensions générales de la tête et du torse d'un individu, et
- on modélise au moins la tête et le torse de l'individu par des formes géométriques simples de dimensions correspondant aux dimensions générales mesurées, pour appliquer ladite modélisation par éléments finis.

4. Procédé selon la revendication 3, dans lequel on repère en outre au moins la position d'une oreille sur la tête de l'individu.

5. Procédé selon l'une des revendications 3 et 4, dans lequel on obtient une prise de vue de face et de profil du buste au moins de l'individu pour en déduire lesdites dimensions générales.

6. Procédé selon l'une des revendications précédentes, dans lequel le modèle correctif de l'étape d) est construit en mettant en oeuvre un réseau de neurones artificiels.

7. Procédé selon l'une des revendications précédentes, dans lequel, pour la mise en oeuvre de l'étape de constitution du modèle, à partir desdits paramètres morphologiques de la seconde base de données et par comparaison avec les HRTFs mesurées de la première base de données, on sélectionne au moins des directions privilégiées de l'espace suivant lesquelles la modélisation par éléments finis fournit des HRTFs modélisées proches des HRTFs mesurées suivant ces directions privilégiées.

8. Procédé selon l'une des revendications précédentes, dans lequel on fournit à l'étape courante :
- un jeu de paramètres morphologiques d'un individu quelconque, et
- au moins une direction choisie (ϕⱼ^{cal}, θⱼ^{cal}) parmi ladite multiplicité de directions dans laquelle on souhaite une estimation de HRTFs,
et on obtient des HRTFs modélisées et ajustées pour cette direction choisie.

9. Installation pour la mise en oeuvre du procédé selon l'une des revendications précédentes, pour l'estimation de fonctions de transfert HRTFs propres à un individu, comportant :
- une cabine de mesure de paramètres morphologiques d'un individu, et
- une unité de traitement (UC) capable d'évaluer les HRTFs de l'individu dans une multiplicité de directions de l'espace en appliquant aux paramètres morphologiques de l'individu une modélisation par éléments finis et un modèle correctif basé sur un apprentissage.

10. Installation selon la revendication 9, dans laquelle la cabine comporte un étalon de mesure, l'installation comportant en outre des moyens de prise de vue du buste de l'individu selon au moins deux angles de prise de vue, faisant apparaître, avec le buste de l'individu, ledit étalon de mesure.

11. Produit programme d'ordinateur, destiné à être stocké dans une mémoire d'une unité de traitement ou sur un support amovible propre à coopérer avec un lecteur de ladite unité de traitement, ou destiné à être transmis d'un serveur vers ladite unité de traitement, comportant des instructions sous forme de code informatique pour la mise en oeuvre de l'étape initiale du procédé selon l'une des revendications 1 à 8, pour construire un modèle basé sur un apprentissage et capable de donner des fonctions de transfert HRTFs d'un individu pour une multiplicité de directions, à partir d'un jeu de mesures, effectuées sur cet individu, de paramètres morphologiques de cet individu, le programme mettant en oeuvre, à partir d'une première base de données incluant une pluralité de HRTFs suivant une multiplicité de directions de l'espace et pour une pluralité d'individus, et une seconde base de données comportant des paramètres morphologiques de ces individus, au moins une modélisation par éléments finis, suivie d'une phase de comparaison/apprentissage.

12. Produit programme d'ordinateur, destiné à être stocké dans une mémoire d'une unité de traitement ou sur un support amovible propre à coopérer avec un lecteur de ladite unité de traitement, ou destiné à être transmis d'un serveur vers ladite unité de traitement, comportant des instructions sous forme de code informatique pour la mise en oeuvre de l'étape courante du procédé selon l'une des revendications 1 à 8, pour mettre en oeuvre un modèle basé sur un apprentissage et capable de donner des fonctions de transfert HRTFs d'un individu pour une multiplicité de directions, à partir d'un jeu de mesures effectuées sur cet individu quelconque, de paramètres morphologiques de cet individu quelconque.

## Claims

1. Method of modelling transfer functions HRTFs specific to an individual, in which there are provided:
* an initial model construction step in which:
a) a first database is constructed, including a plurality of HRTFs measured in a multiplicity of directions of the space and for a plurality of individuals,
b) a second database is constructed, including specific and respective morphological parameters of said plurality of individuals,
c) from said morphological parameters of the second database, a finite element modelling is applied to obtain a third database including specific and respective modelled HRTFs of said plurality of individuals,
d) by comparison and learning on the data from the first and third databases, a corrective model is constructed that is suitable for giving HRTFs that are modelled and adjusted for said multiplicity of directions,
* and a current step for determining the HRTFs in said multiplicity of directions, for any individual, in which:
e) morphological parameters of the any individual are measured, and
f) modelled and corrected HRTFs of the any individual are obtained by applying the finite element modelling and said corrective model to the morphological parameters of the any individual, **characterized in that** the third database, obtained in the step c), comprises HRTFs modelled in the preferred directions of the space, selected from said multiplicity of directions.

2. Method according to Claim 1, in which:
- the morphological parameter measurement conditions are substantially reproducible at least between the model construction step and the current step conducted on any individual.

3. Method according to either of Claims 1 and 2, in which:
- at least one of the general dimensions of the head and of the torso of an individual is measured, and
- at least the head and the torso of the individual are modelled by simple geometrical shapes of dimensions corresponding to the measured general dimensions, to apply said finite element modelling.

4. Method according to Claim 3, in which at least the position of an ear on the head of the individual is also identified.

5. Method according to either of Claims 3 and 4, in which at least a front and profile photograph of the bust of the individual is obtained to deduce said general dimensions therefrom.

6. Method according to one of the preceding claims, in which the corrective model of the step d) is constructed by setting up an artificial neural network.

7. Method according to one of the preceding claims, in which, to apply the model construction step, based on said morphological parameters of the second database and by comparison with the measured HRTFs of the first database, preferred directions of the space are selected according to which the finite element modelling supplies modelled HRTFs close to the measured HRTFs in these preferred directions.

8. Method according to one of the preceding claims, in which, in the current step, there are provided:
- a set of morphological parameters of any individual, and
- at least one chosen direction (ϕⱼ^{cal}, ϕⱼ^{cal}) from said multiplicity of directions in which an estimation of HRTFs is desired,
and modelled and adjusted HRTFs are obtained for this chosen direction.

9. Installation for implementing the method according to one of the preceding claims, for estimating transfer functions HRTFs specific to an individual, comprising:
- a booth for measuring morphological parameters of an individual, and
- a processing unit (CPU) capable of evaluating the HRTFs of the individual in a multiplicity of directions of the space by applying to the morphological parameters of the individual a finite element modelling and a corrective model based on learning.

10. Installation according to Claim 9, in which the booth includes a measurement standard, the installation also comprising means of photographing the bust of the individual from at least two camera angles, showing, with the bust of the individual, said measurement standard.

11. Computer program product, designed to be stored in a memory of a processing unit or on a removable medium designed to cooperate with a drive of said processing unit, or intended to be transmitted from a server to said processing unit, comprising instructions in computer code form to implement the initial step of the method according to one of Claims 1 to 8, to construct a model based on learning and capable of giving transfer functions HRTFs of an individual for a multiplicity of directions, based on a set of measurements, performed on this individual, of morphological parameters of this individual, the program implementing, based on a first database including a plurality of HRTFs according to a multiplicity of directions of the space and for a plurality of individuals, and a second database including morphological parameters of these individuals, at least one finite element modelling, followed by a comparison/learning phase.

12. Computer program product, designed to be stored in a memory of a processing unit or on a removable medium designed to cooperate with a drive of said processing unit, or intended to be transmitted from a server to said processing unit, comprising instructions in computer code form to implement the current step of the method according to one of Claims 1 to 8, to apply a model based on learning and capable of giving transfer functions HRTFs of an individual for a multiplicity of directions, based on a set of measurements performed on this any individual, of morphological parameters of this any individual.

## Patentansprüche

1. Verfahren zur Modellierung von einer Person eigenen HRTF-Übertragungsfunktionen, bei dem vorgesehen wird:
* ein Anfangsschritt der Modellbildung, in dem:
a)eine erste Datenbank gebildet wird, die eine Vielzahl von HRTFs gemessen gemäß einer Vielfalt von Raumrichtungen und für eine Vielzahl von Personen enthält,
b)eine zweite Datenbank gebildet wird, die eigene und jeweilige morphologische Parameter der Vielzahl von Personen enthält,
c)ausgehend von den morphologischen Parametern der zweiten Datenbank eine Modellierung durch finite Elemente angewendet wird, um eine dritte Datenbank zu erhalten, die eigene und jeweilige modellisierte HRTFs der Vielzahl von Personen enthält,
d)durch Vergleich und Lernen an den Daten der ersten und der dritten Datenbank ein Korrekturmodell konstruiert wird, das geeignet ist, um modellisierte und angepasste HRTFs für die Vielfalt von Richtungen zu ergeben,
* und einen laufenden Schritt der Bestimmung der HRTFs in der Vielfalt von Richtungen, für eine beliebige Person, in dem:
e)morphologische Parameter der beliebigen Person gemessen werden, und
f)modellisierte und korrigierte HRTFs der beliebigen Person durch Anwendung der Modellierung durch finite Elemente und des Korrekturmodells an die morphologischen Parameter der beliebigen Person erhalten werden,
**dadurch gekennzeichnet, dass** die im Schritt c) erhaltene dritte Datenbank gemäß bevorzugten Raumrichtungen, die aus der Vielfalt von Richtungen ausgewählt werden, modellisierte HRTFs aufweist.

2. Verfahren nach Anspruch 1, bei dem:
- die Messbedingungen der morphologischen Parameter im Wesentlichen reproduzierbar sind, zumindest zwischen dem Schritt der Modellbildung und dem laufenden Schritt, der an einer beliebigen Person durchgeführt wird.

3. Verfahren nach einem der Ansprüche 1 und 2, bei dem:
- mindestens allgemeine Abmessungen des Kopfes und des Rumpfs einer Person gemessen werden, und
- mindestens der Kopf und der Rumpf der Person durch einfache geometrische Formen mit den gemessenen allgemeinen Abmessungen entsprechenden Abmessungen modellisiert werden, um die Modellierung durch finite Elemente anzuwenden.

4. Verfahren nach Anspruch 3, bei dem außerdem mindestens die Stellung eines Ohrs am Kopf der Person markiert wird.

5. Verfahren nach einem der Ansprüche 3 und 4, bei dem eine Bildaufnahme von vorne und im Profil mindestens des Oberkörpers der Person erhalten wird, um daraus die allgemeinen Abmessungen abzuleiten.

6. Verfahren nach einem der vorhergehenden Ansprüche, bei dem das Korrekturmodell des Schritts d) konstruiert wird, indem ein Netz von künstlichen Neuronen verwendet wird.

7. Verfahren nach einem der vorhergehenden Ansprüche, bei dem zur Anwendung des Schritts der Bildung des Modells ausgehend von den morphologischen Parametern der zweiten Datenbank und durch Vergleich mit den gemessenen HRTFs der ersten Datenbank mindestens bevorzugte Raumrichtungen ausgewählt werden, gemäß denen die Modellierung durch finite Elemente modellisierte HRTFs nahe den gemäß diesen bevorzugten Richtungen gemessenen HRTFs liefert.

8. Verfahren nach einem der vorhergehenden Ansprüche, bei dem im laufenden Schritt geliefert werden:
- ein Satz morphologischer Parameter einer beliebigen Person, und
- mindestens eine aus der Vielfalt von Richtungen ausgewählte Richtung (ϕⱼ^{cal}, θⱼ^{cal}), in der eine Schätzung von HRTFs gewünscht wird,
und modellisierte und für diese gewählte Richtung angepasste HRTFs erhalten werden.

9. Anlage zur Anwendung des Verfahrens nach einem der vorhergehenden Ansprüche zur Schätzung von einer Person eigenen HRTF-Übertragungsfunktionen, die aufweist:
- eine Kabine zur Messung morphologischer Parameter einer Person, und
- eine Verarbeitungseinheit (UC), die fähig ist, die HRTFs der Person in einer Vielfalt von Raumrichtungen zu bewerten, indem an die morphologischen Parameter der Person eine Modellierung durch finite Elemente und ein auf einem Lernvorgang basierendes Korrekturmodell angewendet werden.

10. Anlage nach Anspruch 9, bei der die Kabine einen Messstandard aufweist, wobei die Anlage außerdem Einrichtungen zur Bildaufnahme des Oberkörpers der Person gemäß mindestens zwei Bildaufnahmewinkeln aufweist, die mit dem Oberkörper der Person den Messstandard zeigen.

11. Computerprogrammprodukt, das dazu bestimmt ist, in einem Speicher einer Verarbeitungseinheit oder auf einem entfernbaren Träger gespeichert zu werden, der geeignet ist, um mit einem Lesegerät der Verarbeitungseinheit zusammenzuwirken, oder dazu bestimmt ist, von einem Server an die Verarbeitungseinheit übertragen zu werden, das Anweisungen in Form eines Informatik-Codes für die Anwendung des Anfangsschritts des Verfahrens nach einem der Ansprüche 1 bis 8 aufweist, um ein Modell zu konstruieren, das auf einem Lernvorgang basiert und fähig ist, HRTF-Übertragungsfunktionen einer Person für eine Vielfalt von Richtungen ausgehend von einem Satz von an dieser Person durchgeführten Messungen morphologischer Parameter dieser Person anzugeben, wobei das Programm ausgehend von einer ersten Datenbank, die eine Vielzahl von HRTFs gemäß einer Vielfalt von Raumrichtungen und für eine Vielzahl von Personen enthält, und einer zweiten Datenbank, die morphologische Parameter dieser Personen aufweist, mindestens eine Modellierung durch finite Elemente, gefolgt von einer Phase des Vergleichens/Lernens, anwendet.

12. Computerprogrammprodukt, das dazu bestimmt ist, in einem Speicher einer Verarbeitungseinheit oder auf einem entfernbaren Träger gespeichert zu werden, der geeignet ist, um mit einem Lesegerät der Verarbeitungseinheit zusammenzuwirken, oder dazu bestimmt ist, von einem Server an die Verarbeitungseinheit übertragen zu werden, das Anweisungen in Form eines Informatik-Codes für die Anwendung des laufenden Schritts des Verfahrens nach einem der Ansprüche 1 bis 8 aufweist, um ein Modell anzuwenden, das auf einem Lernvorgang basiert und fähig ist, HRTF-Übertragungsfunktionen einer Person für eine Vielfalt von Richtungen, ausgehend von einem Satz von an dieser beliebigen Person durchgeführten Messungen morphologischer Parameter dieser beliebigen Person, anzugeben.
